# EUROPÄISCHE PATENTSCHRIFT

(11) **EP 0 919 654 B1**
(45) Veröffentlichungstag und Bekanntmachung des Hinweises auf die Patenterteilung: **31.07.2002**
(21) Anmeldenummer: 97810928.8
(22) Anmeldetag: 28.11.1997
(51) Int. Cl.: D03D 47/34, D03D 47/30, D03D 47/00

(54) **Verfahren und Vorrichtung zum Eintragen eines Schussfadens in einer Reihenfachwebmaschine**
Process and device for weft-insertion in linear shed multiphase looms
Procédé et dispositif pour l'insertion de trame dans les métiers à tisser à ouverture des fils en série

(43) Veröffentlichungstag der Anmeldung: 02.06.1999
(73) Patentinhaber: SULZER TEXTIL AG, 8630 Rüti (CH)
(72) Erfinder: Schaich, Urs, 8733 Eschenbach (CH); Christe, Marcel, 8630 Rüti (CH)
(74) Vertreter: Sulzer Management AG

(56) Entgegenhaltungen:
- EP-A- 0 143 119
- EP-A- 0 155 432
- EP-A- 0 433 216
- WO-A-96/38612
- FR-A- 2 388 909
- NL-A- 7 611 646
- US-A- 4 351 369

## Beschreibung

Die Erfindung betrifft ein Verfahren zum Eintragen eines Schussfadens in eine Reihenfachwebmaschine mit einer Zuführdüse und einer Schussfadenverteilvorrichtung, wobei der Schussfaden mittels einer Fluidströmung kontinuierlich zugeführt und in aufeinanderfolgende Webfächer eingetragen wird sowie eine Vorrichtung zur Durchführung des Verfahrens mit einer Zuführdüse und einer Eintragdüse und einer Schussfadenverteilvorrichtung.

In Reihenfachwebmaschinen werden die Schussfäden mittels einer Schussfadenverteilvorrichtung eingetragen. Eine derartige Vorrichtung ist in der WO 96/38612 beschrieben. Bei dieser Vorrichtung wird ein Schussfaden mittels einer kontinuierlichen Luftstromes in einen Verbindungskanal zwischen dem Webrotor und einem Ringteil eingeführt und über ein Einschiessrohr in ein Webfach eingetragen. Eine Schneidvorrichtung und eine Klemme sind dem Einschiessrohr nachgeordnet. Unmittelbar nach dem Stillsetzen des Schussfadens durch die Klemme wird aufgrund der kontinuierlichen Garnlieferung eine Schlaufe in dem Verbindungskanal gebildet, die nach dem Schneiden des Schussfadens gestreckt wird.

Mit zunehmender Schusseintragleistung bzw. Drehzahl der Webmaschine wird die Schlaufe im Verbindungskanal länger und es treten Krängel auf, welche zu Verstopfungen und zu Schussfehlern führen können. Um die Auflösung der Schlaufen zu verbessern, kann mittels einer Injektordüse Luft unter höheren Druck in den Verbindungskanal eingeblasen werden.

Die Erfindung wie sie in den Ansprüchen gekennzeichnet ist, löst die Aufgabe, ein Verfahren und eine Vorrichtung zum Eintragen eines Schussfadens in eine Reihenfachwebmaschine zu verbessern.

Die mit der Erfindung erzielbaren Vorteile sind im wesentlichen darin zu sehen, dass die Fadenschlaufe ausserhalb der Schussfadenverteilvorrichtung erzeugt und somit kontrollierbar bzw. einstellbar ist, dass die Eintragleistung erhöht werden kann und dass die Eintragung mit einem einheitlichen Fluiddruck erfolgt.

Nachfolgend wird die Erfindung anhand der beiliegenden Zeichnungen erläutert.

Es zeigen:
- Fig. 1: Eine erste Ausführungsform einer erfindungsgemässen Vorrichtung zum Eintragen eines Schussfadens;
- Fig. 2: eine Düsenanordnung im Schnitt;
- Fig. 3: eine zweite Ausführungsform einer erfindungsgemässen Vorrichtung zum Eintragen eines Schussfadens;
- Fig. 4: eine dritte Ausführungsform einer erfindungsgemässen Vorrichtung zum Eintragen eines Schussfadens und
- Fig. 5: eine vierte Ausführungsform einer erfindungsgemässen Vorrichtung zum Eintragen eines Schussfadens.

Es wird auf die Figuren 1 und 2 Bezug genommen. Ein Schussfaden 1 wird ausgehend von einem Fadenspeicher über eine Zumessvorrichtung und der hier in Rede stehenden Schussfadeneintragvorrichtung 2 in eine Schussfadenverteilvorrichtung 3 eingeleitet und dann vorbei an einer Schneidvorrichtung 5 und einer Fadenklemme 6 in ein auf einem Webrotor 7 gebildetes Webfach eingetragen. Die Schussfadeneintragvorrichtung umfasst eine Zuführdüse 11, eine Düsenanordnung 12 und eine Eintragdüse 13, die in der Schussfadenverteilvorrichtung 3 angeordnet ist. Der Eintrageinrichtung ist ferner ein Leitorgan 14 und eine Hilfsdüse 15 zugeordnet. Die Düsenanordnung 12 ist mit einem Drehschieberventil 16 über Leitungen 17 mit dem Druckluftsystem der Webmaschine verbunden.

Wie Fig. 2 zeigt weist die Düsenanordnung 12 einen Körper 21 mit einem Durchgangsloch 22 und zwei Sitzflächen 23 und zwei Düsennadeln 24, 25 auf, die so angeordnet sind, dass die Mündungen gegeneinander gerichtet sind. Die Düsennadeln sind als Hohlnadeln ausgebildet, so dass ein durchgehender Förderkanal für einen Schussfaden in der Düsenanordnung vorhanden ist. An der einen Düsennadel 24 ist ein Einlauftrichter 26 für den Schussfaden ausgebildet, während die andere Düsennadel 25 direkt mit der Eintragdüse 13 in der Schussfadenverteilvorrichtung 3 verbunden ist.

Nachfolgend wird ein Verfahren zum Eintragen eines Schussfadens mittels der vorstehend beschriebenen Vorrichtung erläutert.

Der Schussfaden 1 wird mittels der Zuführdüse 11 fortlaufend von der Zumessvorrichtung abgezogen und in die Düsennadel 24 eingeführt. Zu diesem Zeitpunkt wird aufgrund der Einstellung des Drehschieberventils 16 Druckluft durch die Leitung 17 der Düsenanordnung zugeführt, so dass ein Luftstrom in der Durchbohrung 22 erzeugt wird, welcher den Schussfaden erfasst und zur Eintragdüse 13 befördert. Der Schussfaden wird dann in das Webfach eingeschossen und in bekannter Weise mittels des von den Stafettendüsen erzeugten Wanderfeldes durch das Webfach befördert. Vor dem Einsetzen des Klemmvorganges erfolgt mittels des Drehschieberventils die Umkehr der Luftströmung in der Düsenanordnung 12, so dass eine Fadenzugkraft in der Gegenrichtung zur Förderrichtung erzeugt wird. Aufgrund der von der Eintragdüse und dem Wanderfeld erzeugten Fadenzugkräfte wird der Schussfaden weiterhin in das Webfach eingetragen. Ist der Schussfaden geklemmt entfällt der Kraftanteil des Wanderfeldes, so dass sich die von der Eintragdüse in der Förderrichtung und der Düsenanordnung in der Gegenrichtung erzeugten Fadenzugkräfte aufheben, d.h. die Schussfadenförderung in das Webfach wird unterbrochen. Aufgrund dieses Unterbruches und der kontinuierlichen Schussfadenzufuhr aus der Zuführdüse 11 wird eine Fadenschlaufe zwischen der Zuführdüse 11 und der Düsenanordnung 12 erzeugt. Nach der Klemmung wird der Schussfaden geschnitten und mit Hilfe der Injektordüse in den Verbindungskanal 4 eingeblasen und die Schussfadenspitze im wesentlichen gestreckt und zur Eintragung in der Schussfadenverteilvorrichtung 3 bereit gehalten. Mittels des Drehschieberventils 16 wird die Strömungsrichtung in der Düsenanordnung 12 wieder umgekehrt, so dass die Fadenschlaufe aufgehoben und der Schussfaden ins nächste Webfach eingetragen wird.

Es wird auf die Figuren 3 bis 5 Bezug genommen, wobei der Schussfaden gleich wie bei der vorstehend beschriebenen ersten Ausführungsform verläuft. Die Schussfadeneintragvorrichtung 31 umfasst die Zuführdüse 11, ein Auslenkorgan 32, eine Eintragdüse 33 und eine Hilfsdüse 34. Das Auslenkorgan 32 ist stabförmig ausgebildet und um eine Drehachse 35 schwenkbar angeordnet.

Bei der Ausführungsform gemäss Fig. 4 sind gegenüber der Ausführungsform gemäss Fig. 3 ein Führungsorgan 41 und eine Fadenklemme 42 vorgesehen.

Bei der Ausführungsform gemäss Fig. 5 ist ein Antriebselement 51 für das Auslenkorgan 32 und eine Eintragdüse 52 mit einer Fadenklemme 53 vorgesehen, die in den Körper der Eintragdüse integriert ist.

Nachfolgend wird das Verfahren zum Eintragen eines Schussfadens mittels der Vorrichtungen gemäss den Figuren 3 bis 5 erläutert.

Der Schussfaden 1 wird mittels der Zuführdüse 11 fortlaufend von der Zumessvorrichtung abgezogen und an dem Auslenkorgan 32 vorbei in die Eintragdüse 33 eingeführt. Zu diesem Zeitpunkt wird der Eintragdüse Druckluft zugeführt und von der Schussfaden in das Webfach eingeschossen. Der Schussfaden wird dann in bekannter Weise mittels der Stafettendüsen durch das Webfach befördert. Mit der Betätigung der Fadenklemme 6 wird der Schussfaden gehalten und die Schussfadenförderung in das Webfach unterbrochen. Aufgrund dieses Unterbruches und der kontinuierlichen Schussfadenzufuhr aus der Zuführdüse wird durch positive Auslenkung mittels des Auslenkorgans eine Fadenschlaufe zwischen der Zuführdüse 11 und der Eintragdüse 33 erzeugt. Nach der Klemmung wird der Schussfaden mittels der Schneidvorrichtung 5 geschnitten und die gebildete Fadenspitze durch die Luftströmung in den Verbindungskanal 4 eingeblasen. Die durch die Luftströmung auf den Schussfaden aufgebrachte Kraft wirkt einerseits als Rückhaltekraft bezüglich der Schlaufenbildung und andererseits als Streckkraft für die Fadenspitze. Durch die Freigabe des Schussfadens mittels des Auslenkorgans wird mittels der Eintragdüse unter gleichzeitiger Aufhebung der Schlaufe, der Schussfaden in das nächste Webfach eingetragen.

Bei der Vorrichtung gemäss Fig. 4 wird der Schussfaden 1 mittels der Fadenklemme 42 geklemmt und gehalten, so dass einerseits zwischen der Zuführdüse 11 und der Fadenklemme 42 eine Fadenschlaufe bildet und andererseits die mittels der Schneidvorrichtung 5 erzeugte Fadenspitze gestreckt zur Eintragung in der Schussfadenverteilvorrichtung bereitgehalten wird. Die Schlaufenbildung kann mittels einer aktiven oder passiven Auslenkbewegung bewirkt werden.

Bei dem Verfahren wird ein Schussfaden mittels einer Fluidströmung kontinuierlich zugeführt und in aufeinanderfolgende Webfächer eingetragen. Durch Umkehr der Strömungsrichtung oder Auslenkung des Schussfadens wird eine Fadenschlaufe ausserhalb der Schussfadenverteilvorrichtung gebildet, wodurch der Schussfaden innerhalb der Schussfadenverteilvorrichtung gestreckt bleibt.

Zur Durchführung des Verfahrens wird eine Düsenanordnung 12 vorgesehen, deren Strömungsrichtung umkehrbar ist.

## Patentansprüche

1. Verfahren zum Eintragen eines Schussfadens in eine Reihenfachwebmaschine mit einer Zuführdüse und einer Schussfadenverteilvorrichtung, wobei der Schussfaden mittels einer Fluidströmung kontinuierlich zugeführt und in aufeinanderfolgende Webfächer eingetragen wird, **dadurch gekennzeichnet, dass** vor Abschluss des Eintragvorganges mittels Umkehr der Strömungsrichtung ausserhalb der Schussfadenverteilvorrichtung eine Fadenschlaufe erzeugt wird, um einen im wesentlichen gestreckten Schussanfang zur Eintragung in der Schussfadenverteilvorrichtung bereit zu halten.

2. Verfahren zum Eintragen eines Schussfadens in eine Reihenfachwebmaschine mit einer Zuführdüse und einer Schussfadenverteilvorrichtung, wobei der Schussfaden mittels einer Fluidströmung kontinuierlich zugeführt und in aufeinanderfolgende Webfächer eingetragen wird, **dadurch gekennzeichnet, dass** vor Abschluss des Eintragvorganges mittels Fadenklemmung und/oder Fadenauslenkung ausserhalb der Schussfadenverteilvorrichtung eine Fadenschlaufe erzeugt wird, um einen im wesentlichen gestreckten Schussfadenanfang zur Eintragung in der Schussfadenverteilvorrichtung bereit zu halten.

3. Verfahren nach Anspruch 1 oder 2, **dadurch gekennzeichnet, dass** eine freischwebende Schussfadenschlaufe erzeugt wird.

4. Verfahren nach Anspruch 1 oder 2, **dadurch gekennzeichnet, dass** mindestens eine geführte Schussfadenschlaufe erzeugt wird.

5. Vorrichtung zur Durchführung des Verfahrens nach Anspruch 1, welche Vorrichtung eine Zuführdüse (11), eine Eintragdüse (13) und eine Schussfadenverteilvorrichtung (3) umfasst, **dadurch gekennzeichnet, dass** eine Düsenanordnung (12) im Schussfadenverlauf zwischen der Zuführdüse und der Schussfadenverteilvorrichtung vorgesehen ist, um während der Eintragung die Förderung des Schussfadens zu unterstützen und unmittelbar nach Abschluss der Eintragung im Fadenverlauf vor der Düsenanordnung eine Fadenschlaufe zu erzeugen.

6. Vorrichtung nach Anspruch 4, **gekennzeichnet durch** ein Drehschieberventil (16), das mit der Düsenanordnung (12) verbunden ist.

7. Vorrichtung nach Anspruch 4, **gekennzeichnet durch** eine Hilfsdüse (15), die in Fadenlaufrichtung vor der Düsenanordnung (12) angeordnet ist, um die Schlaufenbildung zu unterstützen.

8. Vorrichtung nach Anspruch 5, **gekennzeichnet durch** einen Leitkörper (14) für den Schussfaden (1), wobei der Leitkörper der Zuführdüse nachgeordnet ist.

9. Vorrichtung zur Durchführung des Verfahrens nach einem der Ansprüche 2 bis 4, welche Vorrichtung eine Zuführdüse (11), eine Eintragdüse (31) und eine Schussfadenverteilvorrichtung (3) umfasst, **dadurch gekennzeichnet, dass** eine Schussfadenklemme (42) und/oder ein Auslenkorgan (32) im Fadenverlauf vor der Eintragdüse (33) angeordnet ist, um unmittelbar nach Abschluss der Eintragung im Fadenverlauf vor der Schussfadenklemme (42) oder dem Auslenkorgan (32) eine Fadenschlaufe zu erzeugen.

10. Vorrichtung nach Anspruch 9, **gekennzeichnet durch** ein Fadenführungsorgan (41), dass im Fadenverlauf vor der Schussfadenklemme (42) angeordnet ist.

11. Vorrichtung nach Anspruch 9, **dadurch gekennzeichnet, dass** das Auslenkorgan (32) im Fadenverlauf vor der Schussfadenklemme angeordnet ist, um die Bildung der Fadenschlaufe zu unterstützen.

12. Vorrichtung nach Anspruch 9, **gekennzeichnet durch** ein Antriebselement (51) für das Auslenkorgan (32).

13. Vorrichtung nach Anspruch 8, **dadurch gekennzeichnet, dass** die Schussfadenklemme in die Eintragdüse (33) integriert ist.

14. Reihenfachwebmaschine mit einer Vorrichtung nach einem der Ansprüche 5 bis 13.

## Claims

1. Method for the insertion of a weft thread into a series shed weaving machine having a supply nozzle and a weft thread distributor apparatus, with the weft thread being continuously supplied by means of a fluid flow and being inserted into sheds which follow one another, **characterised in that** prior to the conclusion of the insertion procedure a thread loop is produced by means of reversing the flow direction outside of the weft thread distributor apparatus in order to keep a substantially extended weft start ready for the insertion into the weft thread distributor apparatus.

2. Method for the insertion of a weft thread into a series shed weaving machine having a supply nozzle and a weft thread distributor apparatus, with the weft thread being continuously supplied by means of a fluid flow and being inserted into sheds which follow one another, **characterised in that** before the termination of the insertion procedure a thread loop is produced by means of thread clamping and/or thread deflection outside of the weft thread distributor apparatus in order to keep available a substantially extended weft thread start for the insertion into the weft thread distributor apparatus.

3. Method in accordance with claim 1 or claim 2, **characterised in that** a freely floating weft thread loop is produced.

4. Method in accordance with claim 1 or claim 2, **characterised in that** at least one guided weft thread loop is produced.

5. Apparatus for carrying out the method of claim 1, which apparatus includes a supply nozzle (11), an insertion nozzle (13) and a weft thread distributor apparatus (3), **characterised in that** a nozzle arrangement (12) is provided in the course of the weft thread between the supply nozzle and the weft thread distributor apparatus in order to assist the forwarding of the weft thread during the insertion and to produce a thread loop in the course of the thread directly in front of the nozzle arrangement after the conclusion of the insertion.

6. Apparatus in accordance with claim 4, **characterised by** a rotating gate valve (16) which is connected to the nozzle arrangement (12).

7. Apparatus in accordance with claim 4, **characterised by** an auxiliary nozzle (15) which is arranged before the nozzle arrangement (12) in the thread running direction in order to assist the loop formation.

8. Apparatus in accordance with claim 5, **characterised by** a guide body (14) for the weft thread (1), with the guide body being arranged after the supply nozzle.

9. Apparatus for carrying out the method of one of the claims 2 to 4, which apparatus includes a supply nozzle (11), an insertion nozzle (31) and a weft thread distributor apparatus (3), **characterised in that** a weft thread clamp (42) and/or a deflection member (32) is arranged in the course of the thread before the insertion nozzle (33) in order to produce a thread loop in the course of the thread before the thread clamp (42) or the deflection member (32) directly after completion of the insertion.

10. Apparatus in accordance with claim 9, **characterised by** a thread guiding member (41) which is arranged in the course of the thread before the weft thread clamp (42).

11. Apparatus in accordance with claim 9, **characterised in that** the deflection member (32) is arranged in the course of the thread before the weft thread clamp in order to assist the formation of the thread loop.

12. Apparatus in accordance with claim 9, **characterised by** a drive element (51) for the deflection member (32).

13. Apparatus in accordance with claim 8, **characterised.in that** a weft thread clamp is integrated into the insertion nozzle (33).

14. Series shed weaving machine with an apparatus in accordance with one of the claims 5 to 13.

## Revendications

1. Procédé d'insertion d'un fil de trame dans un métier à tisser à foule linéaire avec une buse d'amenée et un dispositif de distribution de fil de trame, où le fil de trame est amené continuellement au moyen d'un écoulement de fluide et est inséré dans des foules successives, **caractérisé en ce que**, avant la fin de l'opération d'insertion, au moyen d'une inversion de la direction d'écoulement, il est produit à l'extérieur du dispositif de distribution de fil de trame une boucle de fil pour tenir à disposition un début de trame sensiblement étiré pour l'insertion dans le dispositif de distribution de fil de trame.

2. Procédé d'insertion d'un fil de trame dans un métier à tisser à foule linéaire avec une buse d'amenée et un dispositif de distribution de fil de trame, où le fil de trame est amené continuellement au moyen d'un écoulement de fluide et est inséré dans des foules successives, **caractérisé en ce qu'**il est produit avant la fin de l'opération d'insertion, au moyen d'un serrage de fil et/ou d'une déviation de fil, à l'extérieur du dispositif de distribution de fil de trame une boucle de fil pour tenir à disposition un début de fil de trame sensiblement étiré pour l'insertion dans le dispositif de distribution de fil de trame.

3. Procédé selon la revendication 1 ou 2, **caractérisé en ce qu'**il est produit une boucle de fil de trame flottant librement.

4. Procédé selon la revendication 1 ou 2, **caractérisé en ce qu'**il est produit au moins une boucle de fil de trame guidée.

5. Dispositif pour la mise en oeuvre du procédé selon la revendication 1, ce dispositif comprenant une buse d'amenée (11), une buse d'insertion (13) et un dispositif de distribution de fil de trame (3), **caractérisé en ce qu'**il est prévu un agencement de buses (12) dans le périple du fil de trame entre la buse d'amenée et le dispositif de distribution de fil de trame pour soutenir pendant l'insertion le convoyage du fil de trame et pour produire directement après la fin de l'insertion dans le périple du fil en amont de l'agencement de buses une boucle de fil.

6. Dispositif selon la revendication 4, **caractérisé par** une vanne rotative (16) qui est reliée à l'agencement de buses (12).

7. Dispositif selon la revendication 4, **caractérisé par** une buse auxiliaire (15) qui est disposée dans la direction du périple de fil en amont de l'agencement de buses (12) pour soutenir la formation de boucle.

8. Dispositif selon la revendication 5, **caractérisé par** un corps de guidage (14) pour le fil de trame (1), où le corps de guidage est disposé en aval de la buse d'amenée.

9. Dispositif pour la mise en oeuvre du procédé selon l'une des revendications 2 à 4, ce dispositif comprenant une buse d'amenée (11), une buse d'insertion (31) et un dispositif de distribution de fil de trame (3), **caractérisé en ce qu'**un pince-fil de trame (42) et/ou un organe de déviation (32) est disposé dans le périple du fil en amont de la buse d'insertion (33) pour produire directement après la fin de l'insertion dans le périple du fil en amont du pince-fil de trame (42) ou de l'organe de déviation (32) une boucle de fil.

10. Dispositif selon la revendication 9, **caractérisé par** un organe de guidage de fil (41) qui est disposé dans le périple du fil en amont du pince-fil de trame (42).

11. Dispositif selon la revendication 9, **caractérisé en ce que** l'organe de déviation (32) est disposé dans le périple du fil en amont du pince-fil de trame pour soutenir la formation de la boucle de fil.

12. Dispositif selon la revendication 9, **caractérisé par** un élément d'entraînement (51) pour l'organe de déviation (32).

13. Dispositif selon la revendication 8, **caractérisé en ce que** le pince-fil de trame est intégré dans la buse d'insertion (33).

14. Métier à tisser à foule linéaire avec un dispositif selon l'une des revendications 5 à 13.
